# EUROPÄISCHE PATENTSCHRIFT

(11) **EP 0 257 382 B1**
(45) Veröffentlichungstag und Bekanntmachung des Hinweises auf die Patenterteilung: **22.05.1991**
(21) Anmeldenummer: 87111297.5
(22) Anmeldetag: 05.08.1987
(51) Int. Cl.: E02D 3/12, E02D 17/20, E02D 29/02

(54) **Verfahren zur Stabilisierung von Bodenmaterial**
Method for stabilizing the soil
Méthode pour stabiliser des matériaux de sol

(30) Priorität: 20.08.1986 CH 3341/86
(43) Veröffentlichungstag der Anmeldung: 02.03.1988
(73) Patentinhaber: Claus, Hermann, CH-7310 Bad Ragaz (CH)
(72) Erfinder: Claus, Hermann, CH-7310 Bad Ragaz (CH)
(74) Vertreter: Eschmann, Heinz

(56) Entgegenhaltungen:
- EP-A- 0 138 259
- AU-A- 24 157
- FR-A- 470 528
- FR-A- 2 170 382
- FR-A- 2 182 251
- FR-A- 2 195 237
- FR-A- 2 263 338
- GB-A- 1 417 479
- GB-A- 1 603 510
- US-A- 3 099 911
- US-A- 3 518 834
- US-A- 3 524 320

## Beschreibung

Die vorliegende Erfindung betrifft ein Verfahren zur Stabilisierung von Bodenmaterial unter Zugabe einer wässrigen Suspension eines Bindemittels.

Durch den modernen Strassenbau sind in den letzten Jahrzehnten eine Vielzahl relativ steil abfallender Böschungen entstanden, deren Stabilisierung seit mehreren Jahren schwerwiegende Probleme aufwirft. Durch das Zusammenwirken unterschiedlicher, vielfach noch unbekannter Faktoren, zu denen nach Ansicht der Fachwelt auch die Auswaschung der bindenden, kalkhaltigen Anteile des Bodens zählt, kommt, es zu Rutschungen und Sackungen, die sich mit den zur Zeit bekannten Verfahren und Mitteln nur unter erheblichem Aufwand an Zeit und Material wieder auffüllen, stabilisieren und konsolidieren lassen. Die Untersuchung einer möglichen Ursache des Stabilitätsverlustes solcher Hänge un Böschungen findet sich beispielsweise in einem Aufsatz von Dr.-Ing. Lutz Wichter unter dem Titel "Verwitterungsstabilität von Böschungen in Sedimentgesteinen", welcher in der Nr. 4/82 der Zeitschrift TIS erschien.

Probleme der Bodenstabilisierung stellen sich aber nicht nur an Hanglagen, sondern überall dort, wo das Erdreich durch Umwelteinflüsse, insbesondere durch Auswaschung der bindenden Bodenanteile, an Festigkeit verliert und grösseren Belastungen ausgesetzt werden muss, wie dies beispielsweise auf Fahrwegen, Parkplätzen usw. der Fall ist.

Dabei hat sich in den vergangenen Jahren gezeigt, dass die bisher grosszügig gehandhabte Verwendung der hochwertigen Baumaterialien - insbesondere Sand und Kies - zweifellos nicht mehr im gleichen Umfange fortgesetzt werden darf. Einerseits sind diese hochwertigen Materialien für viele Anwendungsfälle der Bodenstabilisierung zu kostspielig; andererseits zeigt sich aber immer mehr, dass der gross angelegte Abbau der Sand- und Kiesvorkommen zu einer bedenklichen Absenkung des Grundwasserspigels führt.

Die DE PS 3 127 350 beschreibt ein Verfahren zur Bodenverfestigung, gemäss welchem das zu stabilisierende Erdreich zunächst ausgehoben, dann mit einem Stabilisierungsmittel besprüht, anschliessend durchmischt und schliesslich wieder in den entstandenen Graben eingefüllt wird. Dieses Verfahren lässt sich zwar zur Bodenstabilisierung im ebenen Gelände einsetzen, konnte sich aber aufgrund der ihm anhaftenden Nachteile nicht durchsetzen. Einerseits ist der gesamte Vorgang recht kostspielig, da pro Kubikmeter Erdreich mit einer Zugabe von 100 bis 130 kg Zement gerechnet werden muss und ferner das auf die beschriebene Weise behandelte Material eine sehr geringe Zugfestigkeit aufweist, was aber gerade an Hanglagen von besonderer Bedeutung ist.

Durch die US-A-3 518 834 ist weiter ein Verfahren zum Verfestigen des Erdreichs in unbehandelten Bodenabschnitten, insbesondre solchen, die Aushubstellen oder anderweitigen Grabungen benachbart sind, bekannt. Bei der Durchführung des Verfahrens werden zunächst Bohrlöcher in die unbehandelten Bodenabschnitte eingebracht. Anschliessend wird in jedes Bohrloch ein Armierungselement, bestehend aus einem Rohr und einer dieses teilweise umgebenden porösen Umhüllung, eingesetzt. Eine über das Rohr zugeführte Suspension gelangt, über Austrittsöffnungen in dessen Wandung und über die poröse Umhüllung, in das Erdreich in der Umgebung des Bohrloches um dieses zu Verfestigen. Dadurch, dass das bekannte Verfahren darauf beruht, dass Armierungselemente in Bohrlöcher eingesetzt werden, ist es für den Einsatz zur Stabilisierung von Schüttmaterial nicht geeignet.

Es ist daher die Aufgabe der vorliegenden Erfindung, ein Verfahren zur Stabilisierung von Bodenmaterial vorzuschlagen, das die Verwendung des an Ort und Stelle vorhandenen Erdreichs gestattet, ferner dem behandelten Erdreich eine ausreichende Zugfestigkeit verleiht und ausserdem mit einer relativ geringen Menge an Bindemittel, insbesondre Zement, auskommt und sich somit durch bescheidene Gestehungskosten auszeichnet.

Dieses Verfahren ist im Patentanspruch 1 definiert. Bevorzugte Durchführungsformen für das Verfahren ergeben sich aus den abhängigen Ansprüchen.

Für die Herstellung der Armierungselemente wird vorzugsweise ein Geotextil verwendet, das sich als Armierungsmaterial für die Bodenstabilisierung sehr bewährt hat. Beschreibungen von Geotextilien finden sich in der SN-Norm 640 550 "Geotextilien, Begriffe und Produktbeschreibungen" sowie in "Geotextilhandbuch des schweizerischen Verbandes der Geotextilfachleute", Verlag Vogt und Schild, Solothurn.

Nachstehend werden Ausführungsbeispiele der Erfindung unter Bezugnahme auf die beiliegende Zeichnung beschrieben.

Fig. 1 ist eine vereinfachte Schnittdarstellung eines im Boden verlegten Armierungselementes,
Fig. 2 zeigt einen mit Armierungselementen belegten Hang vor dem Auffüllen des abgerutschten Erdreichs,
Fig. 3 bis 5 zeigen weitere Ausführungsformen von Armierungselementen im Schnitt,
Fig. 6 veranschaulicht, ebenfalls im Schnitt, die Anordnung von Armierungselementen zwecks Stabilisierung tieferer Bodenschichten,
Fig. 7 veranschaulicht an Hand einer Schnittdarstellung die Anwendung des erfindungsgemässen Verfahrens bei der Stabilisierung von Wald- und Feldwegen,
Fig. 8 ist ein Vertikalschnitt durch einen gemäss dem erfindungsgemässen Verfahren erstellten Damm,
Fig. 9 ist eine Schnittdarstellung gemäss der Linie IX-IX in Fig. 8,
Fig. 10 und 11 veranschaulichen die Anwendung des erfindungsgemässen Verfahrens bie der Verankerung von Stützmauern,
Fig. 12 ist eine Draufsicht auf die in Fig. 11 im Schnitt gezeigte Anordnung,
Fig. 13 zeigt eine weitere Variante der Armierungselemente,
Fig. 14 zeigt die vorbereitete Hangfläche vor der Verlegung der Armierungsschläuche,
Fig. 15 ist eine Draufsicht auf eine nach einem Erdrutsch verbliebene Hangfläche nach dem Verlegen von Armierungsschläuchen, und
Fig. 16 ist eine Schnittdarstellung des erfindungsgemäss sanierten Hangabschnitts.

Fig. 1 zeigt im vereinfachten Schnitt ein im Erdreich E verlegtes Armierungselement 1. Letzteres weist einen biegsamen Armierungsschlauch 2 aus einem unverrottbaren, alkaliresistenten und reissfesten Material, vorzugsweise aus einem Geotextil auf, dessen Maschenweite so gewählt ist, dass es das Grösstkorn des in der wässrigen Bindemittelsuspension enthaltenen Bindemittels noch durchlässt. Innerhalb des Armierungsschlauches 2 ist ein Zufuhrschlauch 3 angeordnet, welcher aus einem relative steifen Material besteht, demgemäss nicht kollabierbar ist und somit durch das auf ihm lastende Erdreich nicht zusammengedrückt werden kann. Der mit Austrittsöffnungen 3a versehene Zufuhrschlauch 3 dient der Zufuhr der wässrigen Bindemittelsuspension und kann an seinem freien End, das vorzugsweise aus dem Armierungsschlauch 2 herausragt, mit der wässrigen Bindemittelsuspension beschickt werden. Der diesem feien Ende gegenüberliegende Endabschnitt des Zufuhrschlauches ist im allgemeinen dicht verschlossen, so dass die wässrige Bindemittelsuspension lediglich durch die Austrittsöffnungen 3a, das heisst innerhalb des Armierungsschlauches 2 austreten kann.

Bei der Stabilisierung von geschüttetem Erdreich werden zunächst eine Reihe von Armierungselementen 1 in gegenseitigen Abständen auf den nach der Rutschung oder dem Aushub verbliebenen Boden ausgelegt (Fig. 2) und anschliessend mit dem vorhandenen Erdreich Ea abgedeckt, so dass die Armierungselemente 1 allseitig vom Erdreich umgeben sind. Nun werden die Armierungsschläuche 2 über die Zufuhrschläuche 3 mit der wässrigen Bindemittelsuspension beschickt, welche z.B. Kalk, Zement, Silikat, Mörtel, Beton Kunstharze usw. enthalten kann und je nach den vorliegenden Verhältnissen (Bodenneigung, Festigkeit des Erdreichs usw.) drucklos oder unter geringem Druck zugeführt wird. Wie in Fig. 1 durch Pfeile angedeutet ist, strömt die Suspension vom Zufuhrschlauch 3 beidseitig in den Armierungsschlauch 2 und durch diesen hindurch in das umgebende Erdreich E. Nach dem Verfestigen bzw. Abbinden oder Aushärten des Bindemittels ist die gesamte Umgebung des Armierungsschlauches 2 verfestigt, da die Suspension alle Zwischenräume des Erdreiches auffüllt, wobei selbstverständlich auch der Armierungsschlauch 2 in das stabilisierte Erdreich fest eingebettet ist.

Der Armierungsschlauch 2 erfüllt hierbei eine Doppelfunktion: Einerseits dient er als Infiltrationselement, das die allseitige Verteilung der Bindemittelsuspension gewährleistet; andererseits verleiht er dem Erdreich eine erhöhte Beanspruchbarkeit auf Zug, was gerade bei Hangstabilisierungen, Mauerverankerungen usw. von grosser Bedeutung ist.

Während somit der Armierungsschlauch 2 die auftretenden Zugkräfte aufnimmt, wird durch die beschriebene Bindemittelinjektion das Bodenmaterial verklebt und damit verfestigt bzw. so stabilisiert, dass es auch grössere Druckbelastungen aufnehmen kann.

Fig. 2 zeigt die Armierungselemente 1 nach deren Verlegung und vor dem Auffüllen des abgerutschten bzw. abgetragenen Erdreichs Ea. Da das vorhandene Erdreich Ea wiederverwendet wird, entfällt einerseits dessen Abtransport und andererseits die Heranschaffung des bisher erforderlichen Materials (Sand Kies usw.). Nachdem die Armierungselemente durch das Erdreich Ea abgedeckt sind, wird die Bindemittelsuspension von einem Zisternenwagen L aus über einen Schlauch S in die freien Oeffnungen 3B der Zufuhrschläuche 3 eingeleitet, bis dieselbe das Erdreich ausreichend durchdrungen hat.

Das beschriebene Verfahren bietet auch die Möglichkeit, nur bestimmte Zonen einer Hanglage zu verfestigen, indem der Zufuhrschlauch nur auf den diesen Zonen entsprechenden Teillängen mit Austrittsöffnungen versehen wird.

Gemäss dem beschriebenen Verfahren wird somit zum ersten Male ein Armiertunselement in der Bodenstabilisierung nicht nur zur Verbesserung der Zugbeanspruchung eingesetzt, sondern gleichzeitig zum Transport und zur Infiltration der Bindemittelsuspension benutzt. Diese beiden Funktionen kann auch die Variante gemäss Fig. 3 übernehmen, bei welcher nur ein Armierungsschlauch 3 vorgesehen ist, in dessen Mittelbereich ein Distanzhalter 4 angeordnet ist. Dieser Distanzhalter 4 kann beispielsweise ein starres, das heisst nicht vom Erddruck zusammendrückbares Kunststoffprofil sein, das seitliche Durchbrechungen zum Durchlass der Bindemittelsuspension besitzt.

Der Grundgedanke der vorliegenden Erfindung kann vom Fachmann in mannigfaltiger Weise variiert werden. So ist gemäss Fig. 4 der Mittelbereich 2a des Armierungsschlauches 2 verstärkt und starr ausgebildet, während innerhalb des Schlauches kleinere Distanzhalter 5 an der Schlauchinnenwand angeformt sind, die wiederum Durchbrechungen für die Bindemittelsuspension aufweisen.

Auch muss die Infiltrationsarmierung nicht unbedingt in Schlauchform ausgebildet sein. Gemäss Fig. 5 sind zwei Bahnen 6, 7 eines relative dicken (beispielsweise 5 bis 15 mm) Geotextils aufeinandergelegt, zwischen welchen sich wiederum ein mit seitlichen Austrittsöffnungen versehener Zufuhrschlauch 3 befindet. Auch diese Sandwich-Form erfüllt den angestrebten Zweck: Die im Zufuhrschlauch 3 zuströmende Bindemittelsuspension verteilt sich in Pfeilrichtung und bildet unter Einbezug des umgebenden Bodenmaterials eine stabilisierte Bodenzone, die Druck- und Zugkräfte aufnehmen kann.

Bei allen bisher beschriebenen Ausführungsformen ist es im übrigen möglich, die Zugbeanspruchbarkeit der Infiltrationsarmierung dadurch zu erhöhen, dass mit derselben ein Drahtseil oder sonstiges, auf Zug beanspruchbares Element verlegt wird.

Bei der Stabilisierung tieferer Bodenschichten werden vorzugsweise, wie Fig. 6 zeigt, mehrere Armierungselemente 1 in verschiedenen Ebenen versetzt angeordnet.

Fig. 7 veranschaulicht die Sanierung der ausgewaschenen und ausgefahrenen Spurrinnen von Wald- und Feldwegen. Gemäss einer Ausführungsform des erfindungsgemässen Verfahrens werden die Spurrinnen F1 und F2 zunächst bis zur Tiefe T ausgefräst, worauf die Armierungselemente 1 eingelegt und mit dem abgefrästen Bodenmaterial abgedeckt werden. Nun wird die Bindemittelsuspension injiziert, die sich in Pfeilrichtung ausbreitet und die stabilisierten Spurrinnen bildet, während der Pflanzenwuchs auf den übrigen Wegeteilen ungestört bleibt.

Beim Neubau von Dämmen un Deichen, wie sie z.B. im Küsten- und Uferschutz durch Schüttung erstellt werden, kann gemäss Fig. 8 und 9 vorgegangen werden. Die Armierungselemente 1 werden in verschiedenen Ebenen versetzt beim Aufschütten des Erdreichs ausgerollt und nach Fertigstellung des Dammes mit der Bindemittelsuspension beschickt, die über eine Leitung S (vgl. Fig. 2) geliefert wird. Es versteht sich, dass die Armierungselemente bei allen beschriebenen Ausführungsformen auch beispielsweise in U-Form, in Spiralform oder in jeder beliebigen anderen Form verlegt werden können.

Bei auf diese Weise stabilisierten Deichen oder Uferwänden ist das gefürchtete Auswaschen der Feinteile des Schüttmaterials ausgeschlossen, da diese durch die Bindemittelverklebung gebunden sind.

Zwecks Verankerung einer Stützmauer M können gemäss Fig. 10 beispielsweise Armierungselemente nach Fig. 1 verwendet werden, deren Zufuhrschläuche 3 durch die Mauer M hindurchgeführt sein können, damit dieselben von ausserhalb der Mauer beschickbar sind. Bei Erstellung dieser Stabilisierung wird jeweils nach dem Ausrollen der Armierungselemente und deren Verankerung an der Mauer M eine weitere Bodenlage aufgeschüttet. Zur Verbesserung der Zugbeanspruchung können mit dem Armierungselementen auch Stahleinlagen, z.B. Stahlseile oder Bänder, mitverlegt werden. Grundsätzlich wäre es je nach den Verhältnissen auch zweckmässig, die Armierungselemente nur an der Innenwand der Mauer M anzuhängen und die Zufuhrschläuche 3 vom anderen Ende her mit Suspension zu beschicken.

Bei de Ausführungsform nach Fig. 11 und 12 wurde eine Mauer M dadurch sicher verankert, dass zunächst mehrere gegen die Mauer mündende Gräben bis zur Tiefe T ausgefräst wurden, in welchen die Armierungselemente 1 dann ausgerollt, mit Erdreich überdeckt und dan wie bei der Variante nach Fig. 10 von ausserhalb der Mauer oder auch vom anderen Ende Der Zufuhrschläuche 3 her mit der Bindemittelsuspension beschickt wurden. Im Vergleich zu den üblichen Verankerungsverfahren entfällt hier ausserdem das Bohren und Erstellen der Erdanker.

Die Infiltrationsarmierungen liessen sich auch in Form von Kissen 9 (Fig. 13) ausbilden, die beispielsweise aus zwei übereinanderliegenden und aneinandergehefteten Geotextilmatten bestehen können. Die Zufuhrschläuche 9 liegen mit ihren Endabschnitten zwischen den beiden Geotextilmatten und sind vorzugsweise nur im Bereich der Geotextilkissen 8 mit Austrittsöffnungen versehen. Die Form der Zufuhrschläuche 9 kann im Kissenbereich, beispielsweise wie an der Stelle 9a gezeigt, den Erfordernissen angepasst werden, so dass sich eine mehr oder weniger starke Infiltration ergibt.

Eine weitere Ausführungsform des erfindungsgemässen Verfahrens zeigen die Fig. 14 bis 16. Gemäss Fig. 14 wird die nach einem Erdrutsch verbliebene Hangfläche H₁ mittels eines Baggers so abgearbeitet, dass eine wellen- oder stufenförmige Fläche H₂ ensteht. Sollte die Hangfläche H₁ von Anfang an wellenförmig sein oder eine Vielzahl von Vertiefungen aufweisen, so kann dieser erste Bearbeitungsschritt nach Fig. 14 entfallen.

Auf die wellenförmige bzw. unebene Hangfläche H₂ wird nun zunächst eine erste Geotextilbahn G₁ mit einer Maschenweite von beispielsweise 0,5 bis 2,0 mm gelegt, welche beispielsweise eine Breite von 2 m und eine Maschenweite von 1,5 mm aufweisen kann. Aus nachstehend noch zu erläuternden Gründen erfolgt diese Verlegung unter einem Winkel α zur Fallinie FL. Nun wird auf die erste Geotextilbahn G₁ ein mit Austrittsöffnungen versehener Schlauch 10 mäanderförmig verlegt, mittels Stahlnägeln 11 fixiert und mit einer zweiten Geotextilbahn G₂ überdeckt, worauf das Ganze mit dem vorhandenen, abgerutschten Erdreich E abgedeckt wird. Nun wird die wässrige Suspension von oben eingeleitet und dringt durch die Oeffnungen des Schlauches 10 und die Maschen der Geotextilbahnen G₁ und G₂ ins umgebende Erdreich.

Durch die mäanderförmige Verlegung der Schläuche 10 wird de erwüschte Effekt erzielt, dass die wässrige Suspension, sobald deren Nachschub von oben ausbleibt, in den jeweils nach unten ausholenden Abschnitten a (Fig. 15) stehenbleibt und dadurch Zeit hat, nach und nach seitlich auszutreten und das umgebende Erdreich zu infiltrieren. Dieser Effekt wird verstärkt durch die stufenartige Vorbearbeitung der Hangfläche nach Fig. 14.

Wie ferner Fig. 15 zeigt, leigt jeweils zwischen zwei Sanierungsbahnen ein unbehandelter Erdstreifen Eᵤ, welcher freigelassen werden muss, um den natürlichen Wasserhaushalt nicht zu stören. Dank der schrägen, zur Fallinie FL unter einem Winkel α verlaufenden Verlegung der Sanierungsbahnen bzw. Armierungsschläuche 10 können diese unbehandelten Erdsteifen Eᵤ breit gehalten werden, ohne dass ein Risiko des Abrutschens bestünde. Durch Pfeile ist in Fig. 15 angedeutet, wie sich das unbehandelte Erdreich auf die sanierten Abschnitte abstützt und von diesen gehalten wird.

Ein weiterer, wertvoller Effekt ergibt sich, wenn durch die Armierungsschläuche 10 (Fig. 16) so viel wässrige Suspension pro Zeiteinheit gepumpt wird, dass diese nicht genügend Zeit hat, durch die Geotextilbahnen G₁ und G₂ ins angrenzende Erdreich E auszutreten. Durch den zwischen Armierungsschlauch 10 und oberer Geotextilbahn G₂ sich aufbauenden Staudruck wird die Geotextilbahn G₂ mit dem auf derselben lastenden Erdreich angehoben, wie dies in Fig. 16 punktiert angedeutet ist (G$\frac{\text{'}}{\text{2}}$). Sobald die Förderpumpe abgestellt wurde, baut sich dieser Staudruck langsam wieder ab, wobei das Erdreich nach und nach absinkt und sich dabei mit der wässrigen Suspension durchtränkt.

Bei Durchführung dieses Verfahrens können die Maschenweite der Geotextilbahnen G₁ und G₂, die Austrittsöffnungen 3a (Fig. 5) des Schlauches und die Förderleistung der Pumpe so aufeinander abgestimmt sein, dass sich der erwünschte Staudruck ergibt.

Dank dem beschriebenen Verfahren lässt sich mit geringem Aufwand an Arbeitszweit und Material das vorhandene, minderwertige Erdreich an Ort und Stelle gleichzeitig zwecks Aufnahme der Zugkräfte armieren und im Hinblick auf die Aufnahme von Druckkräften durch Bindemittelinfiltration verfestigen. Da die Armierungselemente die Bindelmittelzufuhr und dessen Verteilung übernehmen, erübrigt sich das übliche Durchmischen und Verdichten des Materials, das im übrigen nur bei spezieller Erdreichzusammensetzung möglich ist und auch nur unter bestimmten Feuchtigkeitsbedingungen durchgeführt werden könnte.

Die Geotextilien haben sich für den Einsatz als Armierungselemente als besonders zweckmässig erwiesen, könnten aber auch durch andere alkaliresistente und reissfeste Materialien ersetzt werden.

Das beschriebene Verfahren kann selbstverständlich mit bekannten Methoden kombiniert werden. So kann es zweckmässig sein, die gemäss Fig. 2 am Hang ausgerollten Armierungselemente an ihren oberen Enden an einer Injektionsvernagelung anzuheften, wodurch tieferliegende Gleitkreise mit abgesichert werden können.

Die wässrige Suspension kann z.B. auch in mehreren aufeinanderfolgender Phasen, gegebenenfalls unter Einschaltung von Wartezeiten, eingefüllt werden. Beispielsweise wäre es auch möglich, zunächst Silikatgel pH 12 bis 13 zuzugeben und anschliessend den Boden mit Zementmilch W/Z 0,8 bis 1,0 zu infiltrieren.

Die entscheidenden, durch die vorliegende Erfindung realisierten Vorteile liegen in
a) der Wiederverwendbarkeit des abgerutschten Erdmaterials,
b) der Ueberführung von Bodenzonen in den alkalischen Bereich,
c) der Bodenstabilisierung durch den Einbau einer Armierung, welche Zugkräfte aufnehmen kann und
d) der Verbesserung der gestörten Bodenstruktur durch Bindemittel.

## Patentansprüche

1. Verfahren zur Stabilisierung von Schüttmaterial unter Beigabe einer wässrigen Suspension eines Bindemittels, dadurch gekennzeichnet, dass auf dem nach Rutschung oder Aushub verbliebenen Boden eine Reihe von Armierungselemente (1,2) ausgelegt wird, welche aus einem biegsamen, alkaliresistenten und reissfesten Material bestehen, einen zur Einleitung einer wässrigen Suspension dienenden Kanal umschliessen und mindestens teilweise mit Oeffnungen versehen sind, die grösser als das Grösstkorn des suspendierten Bindemittels sind, dass ferner die ausgelegten Armierungselemente mit dem abgerutschten bzw. ausgehobenen Bodenmaterial abgedeckt werden, so dass sie allseitig bis auf einen offenen Endabschnitt vom Bodenmaterial umschlossen sind und dass durch die offenen Endabschnitte der Armierungselemente die wässrige Suspension eingeleitet wird, so das dieselbe durch die Oeffnungen der Armierungselemente in das dieselben umgebende Erdreich austritt und sich dort verfestigt.

2. Verfahren nach Anspruch 1, dadurch gekennzeichnet, dass die Armierungselemente langgestreckte schlauchförmige Bahnen sind, welche in unterschiedlichen Tiefen des zu stabilisierenden Bodenmaterials gegeneinander versetzt verlegt werden.

3. Verfahren nach einem der Ansprüche 1 oder 2. dadurch gekennzeichnet, dass auf die nach Rutschung oder Aushub verbliebene Bodenfläche, gegebenenfalls nach stufenförmiger Abarbeitung, eine erste Geotextilbahn mit einer Maschenweite zwischen 0,5 und 2,0 mm aufgelegt, auf diese erste Geotextilbahn ein als Armierungselement dienender, mit Austrittslöchern versehener Schlauch mäanderförmig aufgelegt und dieser mit einer zweiten Geotextilbahn abgedeckt wird, worauf das Ganze mit dem abgerutschten oder ausgehobenen Erdreich überdeckt und anschliessend die wässrige Suspension von oben in den Schlauch eingeleitet wird.

4. Verfahren nach Anspruch 3, dadurch gekennzeichnet, dass in einer ersten Phase als wässrige Suspension ein Silikatgel und in einer zweiten Phase Zementmilch in den Schlauch eingeleitet wird.

5. Verfahren nach Anspruch 3, dadurch gekennzeichnet, dass die Maschenweite der beiden Geotextilbahnen, die Austrittsöffnungen des Schlauches und die Förderleistung einer den Schlauch mit der wässrigen Suspension beschickenden Pumpe so aufeinander abgestimmt sind, dass aus den Austrittsöffnungen des Schlauches mehr Suspension austritt, als gleichzeitig durch die Maschen der Geotextilbahnen ins umgebende Erdreich gelangen kann, derart, des sich anfänglich, d.h. kurz nach Beginn der Einleitung der wässrigen Suspension unterhalb der oberen Geotextilbahn ein Druck aufbaut, der die obere Geotextilbahn mit dem an dieselbe angrenzenden Erdreich etwas anhebt, worauf nach Beendigung der Einleitung der wässrigen Suspension das Erdreich die obere Geotextilbahn wieder nach unten drückt und dabei nach und nach mit der wässrigen Suspension durchtränkt wird.

6. Verfahren nach einem der Ansprüche 1 bis 5, dadurch gekennzeichnet, dass die schlauchförmigen Armierungselemente mittels Stahlnägeln im darunterliegenden Erdreich verankert werden, um damit gleichzeitig die Bildung einer tieferliegenden Gleitfuge zu verhindern.

7. Verfahren nach einem der Ansprüche 1 bis 6, dadurch gekennzeichnet, dass die Armierungselemente im Winkel zur Fallinie des Hanges verlegt werden, um damit die unbehandelten, zwischen den Armierungselementen liegenden Erdstreifen am Abrutschen zu hindern.

8. Verfahren nach Anspruch 1, zur Stabilisierung des Bodenmaterials im Bereich einer Stützmauer, dadurch gekennzeichnet, dass in dem an die Stützmauer angrenzenden Bodenmaterial ein oder mehrere Gräben ausgehoben werden und in diese Gräben Armierungselemente so verlegt werden, dass deren mauerseitige Endabschnitte in der Stützmauer verankert sind, worauf die Armierungselemente mit Erdreich abgedeckt werden und über die offenen Endabschnitte die wässrige Suspension des Bindemittels eingeleitet wird.

## Claims

1. Method of stabilising fill material while adding a hydrous suspension of a binding agent, characterised in that a row of reinforcing elements (1, 2) is laid out on the soil remaining after slippage or excavation, which reinforcing elements (1, 2) are made of a flexible, alkali-resistant and tear-proof material, enclose a channel serving to introduce a hydrous suspension and are at least partly provided with openings which are larger than the largest grain of the suspended binding agent, in that, furthermore, the laid-out reinforcing elements are covered with the slipped or excavated soil material so that they are enclosed on all sides by the soil material except for an open end section, and in that the hydrous suspension is introduced through the open end sections of the reinforcing elements so that this hydrous suspension comes out through the openings of the reinforcing elements into the earth surrounding the latter and solidifies there.

2. Method according to Claim 1, characterised in that the reinforcing elements are elongated tubular webs which are laid offset relative to one another at different depths of the soil material to be stabilised.

3. Method according to either of Claims 1 or 2, characterised in that a first geotextile web having a mesh width of between 0.5 and 2.0 millimetres is laid onto the soil surface remaining after slippage or excavation, facultatively after finishing the soil surface in a terraced shape, a tube serving as reinforcing element and provided with outlet holes is laid in a meander shape onto this first geotextile web and this tube is covered with a second geotextile web, whereupon the whole is covered with the slipped or excavated earth and then the hydrous suspension is introduced from above into the tube.

4. Method according to Claim 3, characterised in that a silicate gel is introduced as hydrous suspension into the tube in a first phase and cement slurry is introduced into the tube in a second phase.

5. Method according to Claim 3, characterised in that the mesh width of the two geotextile webs, the outlet openings of the tube and the delivery capacity of a pump feeding the tube with the hydrous suspension are matched to one another in such a way that more suspension comes out of the outlet openings of the tube than can pass at the same time through the mesh of the geotextile webs into the surrounding earth in such a way that initially, i.e. just after introduction of the hydrous suspension starts, a pressure builds up below the upper geotextile web, which pressure slightly lifts the upper geotextile web together with the earth adjacent to the same, whereupon, after introduction of the hydrous suspension is complete, the earth presses the upper geotextile web down again and as a result is gradually impregnated with the hydrous suspension.

6. Method according to one of Claims 1 to 5, characterised in that the tubular reinforcing elements are anchored in the underlying earth by means of steel spikes in order thus to prevent at the same time the formation of a deeper lying sliding joint.

7. Method according to one of Claims 1 to 6, characterised in that the reinforcing elements are laid at an angle to the line of dip of the slope in order thus to prevent the untreated earth strips lying between the reinforcing elements from slipping.

8. Method according to Claim 1 for stabilising the soil material in the area of a retaining wall, characterised in that one or more trenches are dug in the soil material adjacent to the retaining wall and reinforcing elements are laid in these trenches in such a way that their end sections on the wall side are anchored in the retaining wall, whereupon the reinforcing elements are covered with earth and the hydrous suspension of the binding agent is introduced via the open end sections.

## Revendications

1. Procédé pour stabiliser du remblai par adjonction d'une suspension aqueuse d'un liant, caractérisé en ce que, sur le sol subsistant après un glissement ou une excavation, est posée une série d'éléments d'armature (1, 2) qui sont constitués d'une matière flexible résistante aux agents alcalins et à la déchirure, renferment un canal servant à l'introduction d'une suspension aqueuse et sont pourvus, au moins partiellement, d'ouvertures dont la dimension est supérieure à celle du grain le plus gros du liant en suspension, qu'en outre les éléments d'armature posés sont recouverts de la matière de sol ayant subi le glissement ou l'excavation, de telle sorte qu'à l'exception d'une section d'extrémité, ils soient entourés de toutes parts par la matière de sol et que la suspension aqueuse est introduite par les sections d'extrémité ouvertes des éléments d'armature et peut ainsi s'échapper, par les ouvertures de ces éléments d'armature, dans le terrain qui les entoure et s'y solidifier.

2. Procédé suivant la revendication 1, caractérisé en ce que les éléments d'armature sont constitués par de longs boyaux souples qui sont posés à des profondeurs différentes et avec un décalage mutuel dans la matière de sol à stabiliser.

3. Procédé suivant la revendication 1 ou 2, caractérisé en ce que, sur la surface de sol subsistant après un glissement ou une excavation, éventuellement après un profilage à gradins, est posée une première bande géotextile présentant des mailles d'une dimension de 0,5 à 2,0 mm sur laquelle est disposé, en serpentin, un boyau souple pourvu d'ouvertures de débit qui sert d'élément d'armature et est à son tour recouvert d'une seconde bande géotextile, après quoi l'ensemble est recouvert de la terre ayant subi le glissement ou l'excavation et finalement la suspension aqueuse est introduite par le haut dans le boyau souple.

4. Procédé suivant la revendication 3, caractérisé en ce qu'on introduit, comme suspension aqueuse, dans le boyau souple, au cours d'une première phase, un gel silicate et, au cours d'une seconde phase, un lait de ciment.

5. Procédé suivant la revendication 3, caractérisé en ce que la dimension des mailles des deux bandes géotextiles, les ouvertures de débit du boyau souple et la puissance de refoulement d'une pompe alimentant le boyau souple en suspension aqueuse sont mutuellement accordées d'une manière telle que la quantité de suspension sortant des ouvertures de débit du boyau souple excède celle qui peut en même temps parvenir, à travers les mailles des bandes géotextiles, dans le terrain qui les entoure, de sorte qu'initialement, c'est-à-dire peu après le début de l'introduction de la suspension aqueuse, s'établit, en dessous de la bande géotextile supérieure, une pression qui soulève quelque peu cette bande géotextile supérieure avec le terrain voisin, après quoi, au terme du refoulement de la suspension aqueuse, le terrain repousse à nouveau la bande géotextile supérieure vers le bas et s'imprègne ainsi de plus en plus de la suspension aqueuse.

6. Procédé suivant l'une quelconque des revendications 1 à 5, caractérisé en ce que les éléments d'armature en forme de boyau souple sont ancrés dans le terrain sous-jacent à l'aide de clous d'acier pour empêcher ainsi en même temps la formation d'une interface glissante sous-jacente.

7. Procédé suivant l'une quelconque des revendications 1 à 6, caractérisé en ce que les éléments d'armature sont posés sous un angle par rapport à la déclivité de la pente pour ainsi gêner le glissement des bandes de terrain non traité qui se trouvent entre les éléments d'armature.

8. Procédé suivant la revendication 1 pour stabiliser la matière de sol dans la zone d'un mur de soutènement, caractérisé en ce que, dans la matière de sol voisine du mur de soutènement, sont ménagées une ou plusieurs tranchées dans lesquelles des éléments d'armature sont posés de manière telle que leur section d'extrémité située du côté du mur de soutènement soit ancrée dans ce mur de soutènement, après quoi, les éléments d'armature sont recouverts de terre et la suspension aqueuse de liant est introduite par leurs sections d'extrémité ouvertes.
